# EUROPÄISCHE PATENTSCHRIFT

(11) **EP 0 982 694 B1**
(45) Veröffentlichungstag und Bekanntmachung des Hinweises auf die Patenterteilung: **15.10.2003**
(21) Anmeldenummer: 99116332.0
(22) Anmeldetag: 19.08.1999
(51) Int. Cl.: G07F 17/14

(54) **Schloss mit nach Münzeinwurf zu betätigender Schliessfunktion**
Coin-operated lock
Serrure activée par pièce de monnaie

(30) Priorität: 26.08.1998 DE 29815294 U
(43) Veröffentlichungstag der Anmeldung: 01.03.2000
(73) Patentinhaber: Schulte-Schlagbaum Aktiengesellschaft, 42553 Velbert (DE)
(72) Erfinder: Kanthack, Wolfgang, 41470 Neuss (DE)
(74) Vertreter: Grundmann, Dirk, Dr.

(56) Entgegenhaltungen:
- EP-A- 0 831 437
- EP-A- 0 945 836
- CH-A- 631 022
- DE-A- 2 836 486

## Beschreibung

Die Erfindung betrifft ein Schloß gemäß Gattungsbegriff des Anspruchs 1.

Ein Schloß der in Rede stehenden Art ist bekannt aus der DE 28 36 486 A1, wobei der Mitnehmer stiftförmig ausgebildet ist und an einer am Riegel beweglich gelagerten Schwinge sitzt. Letztere weist eine Reihe von Einstecklöchern auf. Je nach Durchmesser der Münze wird der Mitnehmerstift in eines der Einstecklöcher eingesetzt. Soll das Schloß auf Münzen mit anderem Münzdurchmesser umgestellt werden, ist es erforderlich, das auf der Türinnenfläche rückseitig aufliegende Schloß abzunehmen. Dann ist die das Schloßeingerichte überfangende Schloßdecke nach Lösen einer Schraubverbindung zu entfernen. Es muß sodann die Schwinge abgenommen und der Mitnehmerstift aus seinem Einsteckloch ausgetrieben werden, um ihn anschließend in ein anderes, dem Münzdurchmesser angepaßtes Einsteckloch einzutreiben. Danach ist wieder die Schloßdecke aufzusetzen.

Die CH 631 022 beschreibt ein Münzen-Türschloss, bei welchem an einem Lagerschild des Schlosses ein Leitstück befestigt. Die Befestigung des Leitstückes erfolgt mittels Schrauben, die Längsschlitze des Lagerschildes durchsetzten und zum Zwecke der Anpassung an einen Münzdurchmesser lösbar und wieder festsetzbar sind. Das Verstellen der Lage des Leitstückes erfordert die Öffnung des Schlosskastens.

Die DE 28 16 040 beschreibt ein Pfandschloss mit einem durch Lösen von Schrauben verstellbaren Leitstück.

Dem Gegenstand der Erfindung liegt die Aufgabe zugrunde, ein Schloß der in Rede stehenden Art so auszugestalten, daß die Anpassung an Münzen mit unterschiedlichem Durchmesser bei ungeminderter Manipulationssicherheit vereinfacht ist.

Diese Aufgabe ist zunächst und im wesentlichen bei einem Schloß mit den Merkmalen des Anspruches 1 gelöst, wobei darauf abgestellt ist, daß der Abstand durch von der Schloßrückseite her durch eine Zugangsöffnung erfolgenden Angriff stufenlos einstellbar ist.

Zufolge derartiger Ausgestaltung ist ein gattungsgemäβes Schloß geschaffen, bei dem eine Einstellung des Abstandes zu der Steuerschulter sehr einfach durchführbar ist. Dies ist insbesondere dann von Vorteil, wenn bei bereits an der Türinnenfläche befestigten Schlössern, wie sie an Schließfächern in Badeanstalten oder dergleichen verwendet werden, eine Umstellung auf andere Münzdurchmesser erfolgen soll. In einem solchen Fall ist lediglich das mit seiner Rückseite auf der Türinnenfläche aufliegende Schloß zu demontieren. Dadurch liegt die schloßrückseitige Zugangsöffnung frei, so daß von hier der Mitnehmer stufenlos verlagerbar ist zwecks Einstellung des Abstandes zu der Steuerschulter der Sperrklinke. Dies erfolgt passgenau mittelst einer Einstelllehre. Anschließend ist das Schloß wieder mit seiner Rückseite aufliegend an der Türinnenfläche festzuschrauben, so daß damit die Zugangsöffnung wieder abgedeckt ist. Die Manipulationssicherheit ist daher ungemindert. Erfindungsgemäß ist dabei so vorgegangen, daß der als Mitnehmerstift gestaltete Mitnehmer verschieblich und feststellbar in einem Längsschlitz sitzt. Eine Anpassung an Münzen mit unterschiedlichen Durchmessern verlangt demnach lediglich eine Verlagerung des Mitnehmerstiftes im Längsschlitz, welche Position anschließend festzustellen ist. Bei einer Version sitzt der Mitnehmerstift auf einer den Längsschlitz in Längsrichtung durchgreifenden Gewindespindel. Somit stellt der Mitnehmerstift in gewisser Hinsicht eine Spindelmutter dar. Der Angriff an der Spindelmutter. erfolgt an einer am Ende der Gewindespindel sitzenden Drehhandhabe. Zwecks Verstellung des Mitnehmerstiftes ist ein Finger der Betätigungshand durch die Zugangsöffnung in Anlagestellung zur Handhabe zu bringen, so daß durch Drehverlagerung derselben über die Gewindespindel der Mitnehmerstift je nach Drehrichtung in der einen oder anderen Verschieberichtung mitgenommen wird. Erleichternd erweist sich dabei die Tatsache, daß die Drehhandhabe als Rändelrad ausgebildet ist, wobei die Rändelung in Längsrichtung der Gewindespindel verläuft und demnach quer zur Betätigungsrichtung des Fingers. Um eine Selbstverstellung des Mitnehmerstiftes in der jeweils gewählten Stellung zu verhindern,.ist.die Drehstellung des Rändelrades mit einem Nocken blockierbar. Ein feinfühliges Einstellen des Abstandes ist dadurch gewährleistet, daß die Steuerschulter etwa in fluchtender Ausrichtung zum Längsschlitz liegt. Als Einstellhilfe können zusätzlich seitlich neben dem Längsschlitz befindliche Indikatoren dienen, die auf die gängigen Münzen einer Währung abgestellt sind. Eine andere Version zeichnet sich dadurch aus, daß der Mitnehmerstift als Schraube gestaltet ist, deren auf der einen Seite des Längsschlitzes liegender Schraubenkopf eine von der Zugangsöffnung her zugängliche Werkzeug-Angriffsfläche ausbildet, und deren auf der anderen Seite des Längsschlitzes befindliche Mutter drehgesichert an einer parallel zum Längsschlitz verlaufenden Längsflanke anliegt. Weiter ist noch festzuhalten, daß der Längsschlitz an einer am Riegel schwenkbeweglich gelagerten Schwinge vorgesehen ist. Das genaues Einstellen der Position des Mitnehmerstiftes resultiert aus der an dem den Längsschlitz tragenden Schloßteil vorgeselienen Einsteckprofilierung zur paßgenauen Lagefixierung einer Mitnehmerstift-Einstellehre. Das Einstellen des Schlosses auf eine vorgegebene Münze bzw. Durchmesser derselben verlangt den Einbezug der entsprechenden Mitnehmerstift-Einstellehre, für welche das betreffende Schloßteil bzw. die Schwinge die Einsteckprofilierung ausbildet. Es ist dabei so vorgegangen, daß die Einstellehre eine münzspezifisch angeordnete Justieröffnung besitzt. Handelt es sich bezüglich des Mitnehmerstiftes um eine Schraube, so nimmt die Justieröffnung den Schraubenkopf formschlüssig auf. Mit dem Anziehen der Schraube erhält dann einhergehend der Mitnehmerstift seine entsprechende Position. Die Einsteckprofilierung ist vorzugsweise als parallel zum Längsschlitz verlaufender Kanal gestaltet zum Einstecken einer angepaßten Einsteckfahne der Mitnehmerstift-Einstellehre. Bei ungeöffnetem Schloßgehäuse kann die Einsteckfahne in die Einsteckprofilierung eingesteckt werden, was die entsprechend ausgesparte Schloßdecke erlaubt. Eine günstige Handhabung bei einem Einstellen ist dadurch gewährleistet, daß die Einstellehre an ihrer der abgewinkelten Einsteckfahne gegenüberliegenden Seite einen hochgewinkelten Griffabschnitt besitzt. Aufgrund des Sachverhalts, daß das Schloß umstellbär ist auf verschieden große Münzdurchmesser, ist dennoch ein kontrollierter Durchlauf der Münze durch das Schloß gewährleistet. Hierzu ist die Position des Münzleitorganes verstellbar. Im Detail sieht dies so aus, daß das Münzleitorgan der eine Hebelarm eines um eine gehäusefeste Achse schwenkbaren, in unterschiedlichen Schwenkstellungen justierbaren Münzleithebels ist. Das Umstellen des Münzleitorganes auf einen anderen Münzdurchmesser verlangt demgemäß lediglich ein Verschwenken des Münzleithebels, welcher in seiner jeweilig gewählten Position justierbar ist. Eine Anpassung an geänderte Münzdurchmesser ist ebenfalls dadurch vornehmbar, daß der Münzausfallquerschnitt durch einen an der Unterkante des Riegels verlagerbaren Stützvorsprung veränderbar ist. Das bedeutet, daß die Münze erst in der.Endphase des Riegelrückschlusses aus dem Riegelbereich herausfallen kann. Der besagte Stützvorsprung kann dabei von dem Gewindeschaft einer Schraube gebildet sein. Mit dem Umstellen des Schlosses auf einen anderen Münzdurchmesser braucht lediglich die Schraube umgesetzt zu werden, wozu der Riegel entsprechende Gewindebohrungen an vorgegebener Stelle ausbildet. Schließlich ist eine Variante noch dadurch gekennzeichnet, daß der Mitnehmerstift durch Federkraft in einer Verkantlage dem Längsschlitz gehalten ist. Zwecks Verstellung des Mitnehmerstiftes braucht nur die Verkantlage aufgehoben zu werden, was das anschließende Verlagern des Mitnehmerstiftes im Längsschlitz zuläßt. Wird dann der Mitnehmerstift freigegeben, so tritt er in Verkantlage und verändert demgemäß nicht ungewollt seine Position.

Nachstehend werden drei Ausführungsbeispiele der Erfindung anhand der Zeichnungen erläutert. Es zeigt:
- Fig. 1: eine Rückansicht eines von der Türinnenfläche eines nicht veranschaulichten Schließfaches abgenommenen Schlosses, betreffend die erste Ausführungsform,
- Fig. 2: eine Darstellung wie Fig. 1, jedoch bei fortgelassener Schloßdecke betreffend die zurückgeschlossene Stellung des Riegels, und zwar bei eingeworfener Münze,
- Fig. 3: die Folgedarstellung der Fig. 2, und zwar während des Vorschließens des Riegels, wobei die Münzrandkante die Sperrklinke in eine Freigabestellung zum Riegel anhebt,
- Fig. 4: in Einzeldarstellung die den Mitnehmerstift aufweisende Schwinge bei von einem Nocken gesicherten Rändelrad,
- Fig. 5: einen Ausschnitt der Fig. 4, wobei der Nocken seine Freigabestellung einnimmt,
- Fig. 6: die Ansicht in Pfeilrichtung VI in Fig. 4, teilweise aufgebrochen,
- Fig. 7: den Schnitt nach der Linie VII-VII in Fig. 6,
- Fig. 8: eine Darstellung wie Fig. 2, wobei der Abstand zwischen Steuerschulter und Mitnehmer auf eine durchmesserkleinere Münze eingestellt ist,
- Fig. 9: eine Rückansicht des Schlosses gemäß der zweiten Ausführungsform, und zwar bei zurückgeschlossenem Riegel,
- Fig. 10: eine Darstellung wie Fig. 9, jedoch bei fortgelassener Schloßdecke,
- Fig. 11: in Einzeldarstellung die bei diesem zweiten Ausführungsbeispiel eingesetzte, den Mitnehmerstift aufweisende Schwinge,
- Fig. 12: die Ansicht in Pfeilrichtung XII in Fig. 11, teilweise aufgebrochen,
- Fig. 13: den Schnitt nach der Linie XIII-XIII in Fig. 11,
- Fig. 14: eine Rückansicht des Schlosses gemäß der dritten Ausführungsform bei strichpunktiert angedeuteter, in Wirkstellung gebrachter Mitnehmerstift-Einstellehre, betreffend die dritte Ausführungsform,
- Fig. 15: die der Fig. 14 entsprechende Darstellung, jedoch bei fortgelassener Schloßdecke und zurückverlagertem Riegel,
- Fig. 16: eine der Fig. 15 entsprechende Darstellung, wobei der Riegel vorgeschlossen ist,
- Fig. 17: in vergrößerter Einzeldarstellung die Schwinge mit strichpunktiert angedeuteter, in Wirkstellung gebrachter Mitnehmerstift-Einstellehre und
- Fig. 18: den Schnitt nach der Linie XVIII-XVIII in Fig. 17.

Bei allen drei Ausführungsformen besitzt das Schloß ein schloßkastenartiges Gehäuse 1, dessen Schloßboden 2 in den Eckbereichen Schraublöcher 3 besitzt, um das Schloß mit seiner Rückseite aufliegend an der Türinnenfläche einer nicht veranschaulichten Schließfachtür befestigen zu können. Nach oben hin erweitert sich das Schloßgehäuse 1 zu einer im Grundriß trapezförmigen Haube 4. Deren eine aufwärts gerichtete Wand 5 ist innenseitig mittels eines auswechselbaren Münzbleches 6 hinterlegt, welches einen nicht veranschaulichten, kalibrierten Einwurfschlitz für eine Münze 7 besitzt.

Unterhalb der Haube 4 ist im Schloßgehäuse 1 ein Riegel 8 geführt. Letzterer setzt sich zusammen aus einem die eine Seitenwand des Schloßgehäuses 1 durchsetzenden Riegelkopf 8' und dem sich innerhalb des Schloßgehäuses geführten Riegelschwanz 8''. Dieser ist mit einem rückwärtig offenen Längsschlitz 9 ausgestattet, in den ein materialeinheitlich vom Schloßboden 2 ausgehender Führungsvorsprung 10 hineinragt.

Der Riegelschwanz 8'' besitzt einen quer zur Riegelverlagerungsrichtungverlaufenden Mitnehmerschlitz 11, in welchen ein Kupplungsstift 12 eines Mitnehmerflügels 13 hineinragt. Letzterer ist drehfest mit dem freien Ende eines Zylinderkerns 14 eines Schließzylinders 15 verbunden. Festgelegt ist der Schließzylinder 15 auf einer das Schloßeingerichte abdeckenden, mittels einer Befestigungsschraube 46 am Schloßgehäuse 1 arretierten Schloßdecke 16. In montierter Stellung des Schlosses durchgreift der Schließzylinder 15 eine durchmesserangepaßte Öffnung der Schließfachtür oder dergleichen. Der Schließzylinder 15 ist im übrigen so beschaffen, daß bei zurückgeschlossenem Riegel 8 der vom Zylinderkern 14 aufgenommene Schlüssel 17 nicht abziehbar ist zufolge der verdrehten Stellung, und zwar aufgrund der Tatsache, daß die Kernstifte nicht mit den Gehäusestiften fluchten.

Ein Vorschließen des Riegels 8 wird durch eine Sperrklinke 18 verhindert. Es liegt eine einarmige Ausgestaltung derselben vor. Der Lagerzapfen 19 befindet sich oberhalb des Riegels 8 und ist materialeinheitlicher Bestandteil des Schloßgehäuses 1, welches mit der Haube 4 aus Kunststoff gespritzt ist. Das in Richtung des Riegelschwanzes 8'' weisende freie Ende der von einer Drehfeder F in Uhrzeigerrichtung belasteten Sperrklinke 18 ist mit einer in Richtung des Schloßbodens 2 weisenden Steuerschulter 20 ausgestattet, welch letztere eine Durchbrechung 21 des Riegelschwanzes 8'' durchgreift und sich an einer Unterkante der Durchbrechung 21 abstützt. Die Durchbrechung besitzt quer zur Riegelverlagerungsrichtung angeordnete Sperrkanten 21', 21'' zum Zusammenwirken mit der Steuerschulter 20 der Sperrklinke 18. Der sich zwischen den Sperrkanten 21', 21'' erstreckende, rückwärtige Bereich der Durchbrechung 21 setzt sich in eine Ausweichnische 21''' fort.

Im hinteren, oberen Bereich trägt der Riegel 8 einen materialeinheitlich angeformten Zapfen 22, um welchen eine einarmig gestaltete Schwinge 23 gelagert ist. An ihrem freien Ende besitzt die Schwinge 23 einen schräg zur Verlagerungsrichtung des Riegels 8 gerichteten LängsBalken 24, der bei beiden Ausführungsformen einen Längsschlitz 25 besitzt. Abwärts gerichtet geht vom Balken 24 ein Anschlagvorsprung 26 aus. Dieser wirkt zusammen mit einer materialeinheitlich dem Riegelschwanz 8" angeformten Schulter 27, vgl. Fig. 2. Eine dem Riegelschwanz 8'' zugeordnete Blattfeder 28 beaufschlagt die Schwinge 23 in Richtung eines Anschlages zwischen dem Anschlagvorsprung 26 und der Schulter 27.

Von der Schloßdecke 16 geht schloßeinwärts gerichtet ein abgewinkelter Anschlag 29 aus, welcher in der Bewegungsbahn des Anschlagvorsprunges 26 der Schwinge 23 liegt.

Unterhalb des Riegels 8 formt das Schloßgehäuse 1 ein Geldrückgabefach 30.

Gemäß der ersten Ausführungsform des Schlosses, dargestellt in den Fig. 1 bis 7 durchgreift eine Gewindespindel 31 den Längsschlitz 25 und ist in den Endbereichen des Balkens 24 unverschieblich drehgelagert. Die betreffende axiale Unverschieblichkeit resultiert aus einem das untere Ende des Balkens 24 durchgreifenden Sicherungsstift 32 im Zusammenwirken mit einer Ringnut 33 der Gewindespindel 31. Das der Ringnut 33 gegenüberliegende Ende der Gewindespindel 31 trägt Rändelrad 34, deren Rändelung R in Längsrichtung der Gewindespindel 31 verläuft. Die Gewindespindel 31 durchgreift das Innengewinde 35 eines als Mitnehmerstift 36 gestalteten Mitnehmers. Durch Drehverlagerung des eine Drehhandhabe bildenden Rändelrades 34 erfolgt einhergehend eine Verlagerung des Mitnehmerstiftes 36, abhängig von der Drehrichtung der Gewindespindel 31.

Da der Balken 24 der Schwinge 23 in Richtung der Steuerschulter 20 verläuft, trifft dieses auch auf den Längsschlitz 25 zu.

Die jeweilige Drehstellung des Rändelrades 24 ist mittels eines Nockens 37 blockierbar. Letzterer ist als in die Schwinge 23 eingeschraubter Nocken gestaltet. Im wesentlichen besitzt er einen kreisförmigen Grundriß mit einer Abflachung 37'. Verläuft die Abflachung 37' quergerichtet zur Längsrichtung der Gewindespindel 31, so tritt der nach einer Kreislinie ausgerichtete Bereich des Nockens 37 sperrend in Eingriff zu der Rändelung R und blockiert somit eine Drehverlagerung des Rändelrades 34.

Der Mitnehmerstift 36 stellt das eine Auflager für die in das Schloß eingeworfene Münze 7 dar. Das andere Auflager wird gebildet von einer dem Riegel 8 materialeinheitlich angeformten Stützschulter 38, welche, wie auch der Mitnehmerstift 36, bis zum Schloßboden 2 reicht. Der Abstand zwischen der Stützschulter 38 und dem Mitnehmerstift 36 ist geringer als der Durchmesser der eingeworfenen Münze 7, so daß diese nicht durchfällt, sondern in einer bestimmungsgerechten Steuerungsstellung gehalten ist.

Im Bereich zwischen dem Schloßboden 2 des Schloßgehäuses 1 und dem Riegelschwanz 8'' ist an diesem eine Drehfeder 39 festgelegt, welche den Riegel 8 in Schloßeinwärtsrichtung belastet.

Es stellt sich folgende Wirkungsweise ein:

Um den Riegel 8 vorschließen zu können, bedarf es des Einwurfes der vorschriftsmäßigen Münze 7. Diese gelangt danach in ihre Steuerungsstellung gemäß Fig. 2, welche durch den Mitnehmerstift 36 und die Stützschulter 38 bestimmt wird. Es liegt also ein definierter Abstand des Mitnehmerstiftes 36 zur Steuerschulter 20 der Sperrklinke 18 vor. Es kann nun die Schlüsseldrehung erfolgen, wobei der Mitnehmerflügel 13 über den Kupplungsstift 12 den Riegel 8 vorschließt. Während dieser Vorschließbewegung tritt die Münze 7 mit ihrer Randkante gegen die Steuerschulter 20 der Sperrklinke 18 und hebt diese in eine Freigabestellung, so daß die Steuerschulter 20 zwischen den Sperrkanten 21' und 21'' liegt und behinderungsfrei in die Ausweichnische 21''' des Riegelschwanzes 8'' eintauchen kann, vgl. Fig. 3. In der Endphase des Riegelvorschlusses tritt der Anschlagvorsprung 26 der Schwinge vor den Anschlag 29 der Schloßdecke 16, woraufhin der Abstand zwischen der Stützschulter 38 und Mitnehmerstift 36 größer wird als der Durchmesser der Münze 7. Dadurch fällt letztere aus ihrer Steuerungsposition, gleitet abwärts und wird durch eine Stützleiste 40 des Schloßgehäuses 1 gehalten. Die Münze 7 befindet sich somit in einer kontrollierten Zwischenstellung, aus welcher sie noch nicht freigegeben wird. In der vorgeschlossenen Stellung ist der Schlüssel 17 aus dem Zylinderkern abziehbar. Bei einem zurückschließen des Riegels 8 mittels des in den Schließzylinder 15 eingesteckten Schlüssels nimmt der Riegel 8 die Münze 7 mit, woraufhin diese in das unterhalb des Riegels 8 angeordnete Geldrückgabefach 30 fällt. Mit dem Zurückschließen des Riegels 8 kehrt auch die Schwinge 23 mit dem Mitnehmerstift 36 in ihre Ausgangsstellung zurück.

Soll das Schloß, wie in Fig. 8 veranschaulicht ist, auf Münzen 7' kleineren Durchmessers umgestellt werden, so ist vorerst das Schloßgehäuse 1 von der Innenseite der Schließfachtür abzunehmen. Es wird dadurch eine Zugangsöffnung 41 in der Schloßdecke 16 frei, welche Zugangsöffnung den Bereich des Längsschlitzes 25 sowie des Nockens 37 überdeckt. Es kann nun mittels eines Schraubendrehers der Nocken 37 aus der Stellung gemäß Fig. 4 in die Position gemäß Fig. 5 gedreht werden, in welcher die Abflachung des Nockens 37' in geringem Abstand parallel verläuft zur Rändelung R des Rändelrades 34. Die Gewindespindel 31 ist daher nicht an einer Drehverlagerung gesperrt, so daß mittels eines durch die Zugangsöffnung 41 hindurchgeführten Fingers eine Drehverlagerung der Gewindespindel 31 erfolgen kann verbunden mit einer Längsbewegung des Mitnehmerstiftes 36 in die Stellung gemäß Fig. 8, wodurch der Abstand zwischen dem Mitnehmerstift 36 und der Stützschulter 38 geringer wird. Ebenfalls verringert sich der Abstand zwischen dem Mitnehmerstift 36 und der Steuerschulter 20 der Sperrklinke 18. Es kann daher, wie in Fig. 8 veranschaulicht ist, mittels der durchmesserkleineren Münze 7' ebenfalls die Sperrklinke 18 in eine Freigabestellung zum Riegel 8 angehoben werden, was das Vorschließen des Riegels erlaubt.

Bei der in den Fig. 9 bis 13 veranschaulichten zweiten Ausführungsform tragen gleiche Bauteile gleiche Bezugsziffern. Abweichend ist nun der in dem Längsschlitz 25 der Schwinge 23 geführte Mitnehmerstift 42 als Schraube gestaltet. Diese setzt sich zusammen aus einem Stützabschnitt 42', einem Gewindeabschnitt 42'' und einem Schraubenkopf 42'''. Letzterer besitzt eine von der Zugangsöffnung 41 her zugängliche Werkzeug-Angriffsfläche 43. In vorliegendem Fall handelt es sich um die Eingriffsöffnung für einen Kreuzschlitz-Schraubendreher. Der Mitnehmerstift 42 durchgreift den Längsschlitz 25 derart, daß sich der Schraubenkopf 42''' an der der Zugangsöffnung 41 zugekehrten Seite der Schwinge 23. abstützt. Auf der anderen Seite derselben durchgreift der Gewindeabschnitt 42'' eine Sechskantmutter 44. Ihre Drehsicherung behält die Mutter 44 dadurch, daß eine ihrer Sechskantflächen an einer parallel zum Längsschlitz 25 verlaufenden Längsflanke 45 der Schwinge 43 anliegt.

Die Wirkungsweise dieses Schlosses gemäß der zweiten Ausführungsform entspricht derjenigen der ersten Ausführungsform.

Soll dieses Schloß auf Münzen mit einem anderen Münzdurchmesser umgestellt werden, so ist nach Abnehmen desselben von der Türinnenfläche die Schraubverbindung zwischen Mitnehmerstift 42 und Sechskantmutter 44 zu lösen. Es kann nun eine Verschiebung des Mitnehmerstiftes 42 innerhalb des Längsschlitzes 25 in der einen oder anderen Richtung erfolgen, und zwar in Abhängigkeit von dem zu wählenden Münzdurchmesser. Ist dies geschehen, ist die Mutter 44 in die Spannstellung durch Drehen des Mitnehmerstiftes 42 zu bringen.

Eventuelle Indikatoren an der einen Längsflanke des Längsschlitzes 25 können dem Durchmesser unterschiedlicher Münzen einer Währung entsprechen, so daß dies eine Erleichterung beim Umstellen darstellt. Es ist verständlich, daß eine entsprechende Umstellung auch geänderte Münzbleche verlangt mit entsprechend kalibrierten Eintrittsschlitzen.

Bei der in den Figuren 14 bis 18 veranschaulichten dritten Ausführungsform tragen gleiche Bauteile gleiche Bezugsziffern. Wie bei der zweiten Ausführungsform ist der Mitnehmerstift 42 als Schraube ausgebildet, welche sich aus einem Stützabschnitt 42' für die Münze 7', einem Gewindeabschnitt 42'' und einem Schraubenkopf 42''' zusammensetzt. Der Gewindeabschnitt 42'' durchgreift eine Sechskantmutter 44, welche in einem rückwärtigen Langloch 48 einer Schwinge 49 drehgesichert einliegt.

Dieses als Schwinge 49 gestaltete Schloßteil bildet eine Einsteckprofilierung 50 zur paßgenauen Lagefixierung einer Mitnehmerstift-Einstellehre 51 aus. Die Einsteckprofilierung 50 dient zur formschlüssigen Aufnahme einer abgewinkelten Einsteckfahne 52 der Mitnehmerstift-Einstellehre 51. Die Einsteckfahne 52 schließt sich an an einen den Längsschlitz 25 überfangenden Winkelschenkel 53, welcher bei in die Einsteckprofilierung 50 eingreifender Einsteckfahne 52 flächig auf der der Schloßdecke 16 zugekehrten Breitseite der Schwinge 49 aufliegt, vgl. insbesondere Fig. 18. In diesem Winkelschenkel 53 befindet sich eine münzspezifisch angeordnete Justieröffnung 54. Deren Position ist dem jeweiligen Münzdurchmesser angepaßt, auf welchen Münzdurchmesser das Schloß eingestellt werden soll. Der Durchmesser der Justieröffnung 54 ist so groß gewählt, daß der Schraubenkopf 42''' formschlüssig aufgenommen ist.

Aus Fig. 17 geht insbesondere hervor, daß die Einsteckprofilierung 50 als parallel zum Längsschlitz 25 verlaufender Kanal gestaltet ist. Der grundsätzliche Aufbau der Schwinge 49 braucht demgemäß nicht abgeändert zu werden. An der der Einsteckfahne 52 gegenüberliegenden Seite setzt sich der Winkelschenkel 53 in einen hochgewinkelten Griffabschnitt 55 fort. Um die Mitnehmerstift-Einstellehre 51 in die Einstellposition bringen zu können, weist die Schloßdecke 16' eine entsprechend ausgesparte Zugangsöffnung 56 auf.

Das Einstellen des Mitnehmerstiftes 42 verlangt, falls die Spannstellung vorliegen sollte, das Lösen der Schraube. Danach ist die Mitnehmerstift-Einstellehre 51 in Formschluß zur Schwinge 49 zu bringen dadurch, daß die Einsteckfahne 52 in die Einsteckprofilierung 50 eingreift. Dies ist möglich aufgrund der Zugangsöffnung 56 der Schloßdecke 16'. Der Schraubenkopf 42''' ist in fluchtende Stellung zur Justieröffnung 54 zu verlagern. Anschließend ist der als Schraube gestaltete Mitnehmerstift 42 in Spannstellung zu bringen, wodurch der Abstand zwischen Mitnehmerstift 42 und Stützschulter 38 festgelegt ist.

Einhergehend mit einer Einstellung des Mitnehmerstiftes 42 ist eine Einstellung eines Münzleitorgans 57 vorzunehmen, welches sich in der Ebene einer eingeworfenen Münze 7' erstreckt, also dem Schloßboden 2 benachbart ist. Dieses Münzleitorgan 57 erstreckt sich rückwärtig des Mitnehmerzapfens 42. Es handelt sich dabei bezüglich des Münzleitorgans 57 um den einen Hebelarm eines um eine gehäusefeste Achse 58 schwenkbaren, doppelarmigen Münzleithebels 59. Der andere Hebelarm 60 wirkt zusammen mit Rastöffnungen 61 bis 64 einer Münzstützwand 65 der Haube 4. In vorliegendem Fall greift der Hebelarm 60 rastend in die Rastöffnung 63 ein. In dieser Position wird durch das Münzleitorgan 57 sichergestellt, daß die Münze 7' bestimmungsgemäß in die Auflagestellung zum Mitnehmerstift 42 und Stützschulter 38 gelangt. Wird das Schloß auf einen Münzdurchmesser eingestellt, welcher kleiner ist als derjenige der Münze 7', so ist der Hebelarm 60 aus seiner Raststellung zu bringen, um dann anschließend in Eingriff zur Rastöffnung 64 zu gelangen. Dadurch verschwenkt das Münzleitorgan 57 in Richtung der Stützschulter 38. Bei größer werdendem Münzdurchmesser sind dann die Raststellungen herbeizuführen, in welchen der Hebelarm 60 entweder mit der Rastöffnung 62 oder der Rastöffnung 61 zusammenwirkt. Durch das Münzleitorgan 57 wird in Verbindung mit der Stützschulter 38 und dem Mitnehmerstift 42 ein Dreieck aufgespannt. Das Verstellen des Münzleitorgans 57 ist bei montierter Schloßdecke 16' möglich, da der Hebelarm 60 zugänglich ist.

Eine weitere Maßnahme, die Münze 7' in einer kontrollierten Stellung zu halten, besteht darin, den Münzausfallquerschnitt an der Unterkante des Riegels 8 durch einen Stützvorsprung 66 veränderbar zu gestalten. Der Stützvorsprung 66 ist dabei von dem Gewindeschaft einer Schraube 67 gebildet. Für den Gewindeschaft bildet der Riegel 8 an seiner Unterkante zwei Gewindebohrungen 68, 69 aus. Bei Einstellung des Schlosses auf die Münze 7' ist die Schraube 67 in die Gewindebohrung 69 eingedreht. Wird nun der Riegel 8, ausgehend von der Stellung gemäß Fig. 15, in die Stellung gemäß Fig. 16 vorgeschlossen, so bleibt die Schwinge 49 der Vorschließbewegung stehen und gibt die Münze 7' am Abfallen frei, welche sich mit ihrer Randkante einerseits der Stützleiste 40 und andererseits an dem Stützvorsprung 66 abstützt. vgl. Fig. 16. Die Münze 7' ist also in einer kontrollierten Zwischenstellung gehalten. Erst beim Zurückschließen des Riegels 8 wird der Münzausfallquerschnitt bei weitgehend zurückgeschlossenem Riegel so groß, daß die Münze 7' in das Geldrückgabefach 30 hineinfällt.

Ist das Schloß auf eine Münze eingestellt, deren Durchmesser kleiner ist als derjenige der Münze 7', so ist die Schraube 67 in die Gewindebohrung 68 einzudrehen. Ist dagegen der Münzdurchmesser größer als der Durchmesser der Münze 7', so ist die Schraube 67 vollständig aus der Gewindebohrung 69 herauszudrehen.

Das Umsetzen der Schraube 67 kann bei montierter Schloßdecke 16' vorgenommen werden. Hierzu besitzt die Schloßdecke 16' an ihrer Unterkante eine Werkzeugzugangsöffnung 70.

Alle offenbarten Merkmale dieser Anmeldung sind erfindungswesentlich. In die Offenlegung der Anmeldung wird hiermit auch der Offenbarungsinhalt der zugehörigen/beigefügten Prioritätsunterlagen (Abschrift der Voranmeldung) vollinhaltlich mit einbezogen, auch zu dem Zweck, Merkmale dieser Unterlagen in Ansprüche vorliegender Anmeldung aufzunehmen.

## Patentansprüche

1. Mit seiner Rückseite aufliegend montierbares Schloss mit nach Münzeinwurf zu betätigender Schließfunktion, bei welchem ein Riegel (8) von einer in einer Sperrstellung liegenden Sperrklinke (18) in einer rückgeschlossenen Stellung gehalten ist, wobei der Riegel (8) einen als Münzauflager ausgebildeten Mitnehmer (36, 42) in einem einstellbaren Abstand zu einer Steuerschulter (20) der Sperrklinke (18) aufweist, welche Sperrklinke (18) beim Riegelvorschluss von der Münzrandkante aus der Sperrstellung aushoben und in eine Freigabestellung eingesteuert wird, **dadurch gekennzeichnet, dass** der Abstand durch von der Schlossrückseite her durch eine Zugangsöffnung (41, 56) erfolgenden Angriff mittels einer in eine Einsteckprofilierung (50) eines den Mitnehmer (36, 42) tragenden Schlossteiles (49) einsteckbaren Mitnehmerstift-Einstelllehre (51) stufenlos passgenau einstellbar ist.

2. Schloss nach Anspruch 1, **dadurch gekennzeichnet, dass** der Mitnehmerstift (36,42) verschieblich und feststellbar in einem Längsschlitz (25) sitzt.

3. Schloss nach Anspruch 2, **dadurch gekennzeichnet, dass** der Mitnehmerstift (36) auf einer den Längsschlitz (25) in Längsrichtung durchgreifenden Gewindespindel (31) sitzt und der Angriff an einer am Ende der Gewindespindel (31) sitzenden Drehhandhabe (34) erfolgt.

4. Schloss nach einem der vorhergehenden Ansprüche, **dadurch gekennzeichnet, dass** die Drehhandhabe als Rändelrad (34) ausgebildet ist.

5. Schloss nach Anspruch 4, **dadurch gekennzeichnet, dass** die Drehstellung des Rändelrades (34) mit einem Nocken (37) blockierbar ist.

6. Schloss nach einem der vorhergehenden Ansprüche, **dadurch gekennzeichnet, dass** die Steuerschulter (20) etwa in fluchtender Ausrichtung zum Längsschlitz (25) liegt.

7. Schloss nach einem der vorhergehenden Ansprüche, **dadurch gekennzeichnet, dass** der Mitnehmerstift (42) als Schraube gestaltet ist, deren auf der einen Seite des Längsschlitzes (25) liegender Schraubenkopf (42"') eine von der Zugangsöffnung (41, 56) her zugängliche Werkzeug-Angriffsfläche (43) ausgebildet und deren auf der anderen Seite des Längsschlitzes (25) befindliche Mutter (44) drehgesichert an einer parallel zum Längsschlitz (25) verlaufenden Längsflanke (45, 48) anliegt.

8. Schloss nach einem der vorhergehenden Ansprüche, **dadurch gekennzeichnet, dass** der Längsschlitz (25) an einer am Riegel (8) schwenkbeweglich gelagerten Schwinge (23, 49) vorgesehen ist.

9. Schloss nach einem der vorhergehenden Ansprüche, **dadurch gekennzeichnet, dass** die Einstelllehre (51) eine münzspezifisch angeordnete Justieröffnung (54) besitzt.

10. Schloss nach einem der vorhergehenden Ansprüche, **dadurch gekennzeichnet, dass** die Einsteckprofilierung (50) als parallel zum Längsschlitz (25) verlaufender Kanal gestaltet ist zum Einstecken einer angepassten Einsteckfahne (52).

11. Schloss nach Anspruch 10, **dadurch gekennzeichnet, dass** die Einstelllehre (51) an ihrer der abgewinkelten Einsteckfahne (52) gegenüberliegenden Seite einen hochgewinkelten Griffabschnitt (55) besitzt.

12. Schloss nach einem der vorhergehenden Ansprüche, **gekennzeichnet, durch** ein rückwärtig des Mitnehmerstiftes (42) angeordnetes, in Verbindung mit der Stützschulter (38) ein Dreieck aufspannendes Münzleitorgan (57).

13. Schloss nach Anspruch 12, **dadurch gekennzeichnet, dass** die Position des Münzleitorgans (57) verstellbar ist.

14. Schloss nach Anspruch 13, **dadurch gekennzeichnet, dass** das Münzleitorgan (57) der ein Hebelarm eines um eine gehäusefeste Achse (58) schwenkbaren, in unterschiedlichen Schwenkstellungen justierbaren Münzleithebel (59) ist.

15. Schloss nach einem der vorhergehenden Ansprüche, **dadurch gekennzeichnet, dass** der Münzausfallquerschnitt durch einen an der Unterkante des Riegels (8) verlagerbaren Stützvorsprung (66) veränderbar ist.

16. Schloss nach Anspruch 15, **dadurch gekennzeichnet, dass** der Stützvorsprung (66) von dem Gewindeschaft einer Schraube (67) gebildet ist.

17. Schloss nach einem der vorhergehenden Ansprüche, **dadurch gekennzeichnet, dass** der Mitnehmerstift durch Federkraft in einer Verkantlage im Längsschlitz (25) gehalten ist.

## Claims

1. Lock surface-mountable by its rear side having a locking function to be operated after coin insertion in which a bolt (8) is held by a lock pawl (18) located in a locking position in a locked-back position, wherein the bolt (8) possesses a carrier (36, 42) constructed as coin support at an adjustable distance from a steering shoulder (20) of the lock pawl (18), which lock pawl (18) is lifted out of the locking position by the peripheral edge of the coin on bolt advancement and steered into a release position,
**characterised in that** the distance is continuously adjustable for an exact fit by adjustment made from the rear side of the lock through an access opening (41, 56) by means of a carrier pin insert gauge (51) insertable into an insert profile (50) in a lock part (49) bearing the carrier (36, 42).

2. Lock according to Claim 1, **characterised in that** the carrier pin (36, 42) is seated displaceably and securably in a longitudinal slot (25).

3. Lock according to Claim 2, **characterised in that** the carrier pin (36) is seated on a threaded spindle (31) engaging through the longitudinal slot (25) in the longitudinal direction and adjustment ensues on a turning handle (34) seated at the end of the threaded spindle (31).

4. Lock according to one of the preceding claims,
**characterised in that** the turning handle is constructed in the form of a knurled wheel (34).

5. Lock according to Claim 4, **characterised in that** the rotational position of the knurled wheel (34) is blockable by a catch (37).

6. Lock according to one of the preceding claims,
**characterised in that** the steering shoulder (20) is located in approximately aligned orientation relative to the longitudinal slot (25).

7. Lock according to one of the preceding claims,
**characterised in that** the carrier pin (42) is designed as a screw whose screw head (42"') located on one side of the longitudinal slot (25) forms a tool engagement surface (43) accessible from the access opening (41, 56) and whose nut (44) located on the other side of the longitudinal slot (25) fits against a longitudinal flank (45, 48) running parallel to the longitudinal slot (25) in a manner secured against rotation.

8. Lock according to one of the preceding claims,
**characterised in that** the longitudinal slot (25) is provided on a rocker arm (23, 49) mounted pivotably on the bolt (8).

9. Lock according to one of the preceding claims,
**characterised in that** the setting gauge (51) possesses an adjusting opening (54) arranged in coin-specific manner.

10. Lock according to one of the preceding claims,
**characterised in that** the insert profile (50) is designed as a channel running parallel to the longitudinal slot (25) for insertion of a matching insert lug (52).

11. Lock according to Claim 10, **characterised in that** on its side opposite the angled insert lug (52) the setting gauge (51) possesses a highly angled handle section (55).

12. Lock according to one of the preceding claims,
**characterised by** a coin guide element (57) arranged to the rear of the carrier pin (42) and in association with the support shoulder (38) subtending a triangle.

13. Lock according to Claim 12, **characterised in that** the position of the coin guide element (57) is adjustable.

14. Lock according to Claim 13, **characterised in that** the coin guide element (57) is one lever arm of a coin guide lever (59) pivotable about a fixed housing axis (58) and adjustable in different pivot positions.

15. Lock according to one of the preceding claims,
**characterised in that** the coin drop-out cross-section is variable by a displaceable support projection (66) on the lower edge of the bolt (8).

16. Lock according to Claim 15, **characterised in that** the support projection (66) is formed by the threaded shaft of a screw ( 67 ) .

17. Lock according to one of the preceding claims,
**characterised in that** the carrier pin is held in a canted position in the longitudinal slot (25) by spring force.

## Revendications

1. Serrure susceptible d'être montée en applique par sa face arrière et dotée d'une fonction de fermeture activée par l'introduction d'une pièce de monnaie, dans laquelle serrure un pêne (8) est maintenu dans une position en retrait par un cliquet de blocage (18) se trouvant dans une position de blocage et dans laquelle le pêne (8) comporte un organe d'entraînement (36,42) réalisé comme support de pièce de monnaie et placé à une distance réglable par rapport à un épaulement de commande (20) du cliquet de verrouillage (18), lequel cliquet de verrouillage (18), au cours de la préfermeture du pêne est soulevé hors de la position de blocage par l'arête de bordure de la pièce de monnaie et est introduit dans une position de libération, **caractérisée en ce que** la distance est réglable de façon ajustée avec précision et en continu en exerçant une action à travers une ouverture d'accès (41,56) du côté de la face arrière de la serrure au moyen d'un gabarit de réglage (51) de broche d'entraînement, ce gabarit étant susceptible de s'enficher dans un profilage d'enfichage (50) d'une pièce de serrure (49) portant l'organe d'entraînement (36,42).

2. Serrure selon la revendication 1, **caractérisée en ce que** la broche d'entraînement (36,42) est montée coulissante et susceptible d'être fixée en position dans une rainure longitudinale (25).

3. Serrure selon la revendication 2, **caractérisée en ce que** la broche d'entraînement (36) est montée sur une tige filetée (31) traversant la rainure longitudinale (25) dans le sens de la longueur et qui est actionnée par une poignée rotative (34) se trouvant à l'extrémité de la broche filetée (31).

4. Serrure selon l'une des revendications précédentes, **caractérisée en ce que** la poignée rotative est réalisée sous la forme d'une roue moletée (34).

5. Serrure selon la revendication 4, **caractérisée en ce que** la position en rotation de la roue moletée (34) est susceptible d'être bloquée par une came (37).

6. Serrure selon l'une des revendications précédentes, **caractérisée en ce que** l'épaulement de commande (20) est situé sensiblement dans l'alignement de la rainure longitudinale (25).

7. Serrure selon l'une des revendications précédentes, **caractérisée en ce que** la broche d'entraînement (42) est réalisée sous la forme d'une vis dont la tête de vis (42"') située sur une face de la rainure longitudinale (25) forme une surface (43) d'actionnement par un outil et accessible par l'ouverture d'accès (41,56) et dont l'écrou (44) se trouvant sur l'autre face de la rainure longitudinale (25) est en appui, bloqué en rotation, sur un flanc longitudinal (45,48) courant parallèlement à la rainure longitudinale (25).

8. Serrure selon l'une des revendications précédentes, **caractérisée en ce que** la rainure longitudinale (25) est prévue sur un bras oscillant (23,49) monté mobile en pivotement sur le pêne (8).

9. Serrure selon l'une des revendications précédentes, **caractérisée en ce que** le gabarit de réglage (51) comporte une ouverture (54) de réglage fin disposée de façon spécifique à la pièce de monnaie.

10. Serrure selon l'une des revendications précédentes, **caractérisée en ce que** le profilage d'enfichage (50) présente la configuration d'un canal courant parallèlement à la rainure longitudinale (25) pour l'enfichage d'une patte d'enfichage (52) de forme adaptée.

11. Serrure selon la revendication 10, **caractérisée en ce que** le gabarit de réglage (51) comporte sur sa face opposée à la patte d'enfichage recourbée (52), une partie de saisie (55) pliée vers le haut.

12. Serrure selon l'une des revendications précédentes, **caractérisée par** un organe (57) de guidage de pièce de monnaie disposé à l'arrière de la broche d'entraînement (42), et délimitant en liaison avec l'épaulement d'appui (38) un triangle.

13. Serrure selon la revendication 12, **caractérisée en ce que** la position de l'organe (57) de guidage de pièce de monnaie est réglable.

14. Serrure selon la revendication 13, **caractérisée en ce que** l'organe (57) de guidage de pièce de monnaie est l'un des bras de levier d'un levier (59) de guidage de pièce de monnaie pivotant autour d'un axe (58) solidaire du corps de serrure et réglable de façon fine dans des positions de pivotement différentes.

15. Serrure selon l'une des revendications précédentes, **caractérisée en ce que** la section transversale de chute de la pièce de monnaie est susceptible d'être modifiée par une saillie d'appui (66) susceptible d'être déplacée sur le bord inférieur du pêne (8).

16. Serrure selon la revendication 15, **caractérisée en ce que** la saillie d'appui (66) est constituée par la tige filetée d'une vis (67).

17. Serrure selon l'une des revendications précédentes, **caractérisée en ce que** la broche d'entraînement est maintenue dans la rainure longitudinale (25) sous l'action d'une force élastique, dans une position de coincement.
